# EUROPÄISCHE PATENTANMELDUNG

(11) **EP 4 684 920 A1**
(43) Veröffentlichungstag der Anmeldung: **28.01.2026**
(21) Anmeldenummer: 24190308.7
(22) Anmeldetag: 23.07.2024
(51) Int. Cl.: B25D 17/00, B25D 17/04, B25F 5/02, B25D 17/24

(54) **WERKZEUGMASCHINE MIT VERSETZTER LINEARFÜHRUNG**

(71) Anmelder: Hilti Aktiengesellschaft, 9494 Schaan (LI)
(72) Erfinder: Schmid, Tobias, 86875 Emmenhausen (DE); Nagel, Benedikt, 86911 Dießen am Ammersee (DE)
(74) Vertreter: Hilti Aktiengesellschaft Corporate Intellectual Property

(57) **Zusammenfassung**

Werkzeugmaschine (1), insbesondere ein Bohrhammer oder Meisselhammer, mit einem einen hinteren Griffbereich (7) aufweisenden Gehäuse (5), mit einer eine Schlagwerkeinrichtung (11) und eine Antriebseinrichtung (13) umfassenden Baugruppe (9), wobei die Baugruppe (9) zumindest teilweise innerhalb des Gehäuses (5) angeordnet ist und gegenüber dem Gehäuse (5) bewegbar angeordnet ist, wobei die Schlagwerkeinrichtung (11) eine eine Längsrichtung (Z) definierenden Schlagachse (19) aufweist, und mit einer Linearführung (61), mit der die Baugruppe (9) am Gehäuse (5) in Längsrichtung (Z) verschiebbar gelagert ist, wobei das Gehäuse (5) einen Seitengriff-Befestigungsbereich (62) aufweist, der von dem Spannband eines Seitengriffs umschlingbar ist, wobei die Schlagachse (19) durch den Seitengriff-Befestigungsbereich (62) hindurch verläuft, wobei die Linearführung (61) in Längsrichtung (Z) beabstandet zum Seitengriff-Befestigungsbereich (62) angeordnet ist.

## Beschreibung

Die Erfindung betrifft eine Werkzeugmaschine, insbesondere einen Bohrhammer oder Meisselhammer gemäss dem Oberbegriff des Anspruchs 1. Ein solche Werkzeugmaschine ist ausgestattet mit einem einen hinteren Griffbereich aufweisenden Gehäuse, mit einer eine Schlagwerkeinrichtung und eine Antriebseinrichtung umfassenden Baugruppe, wobei die Baugruppe zumindest teilweise innerhalb des Gehäuses angeordnet ist und gegenüber dem Gehäuse bewegbar angeordnet ist, wobei die Schlagwerkeinrichtung eine eine Längsrichtung definierenden Schlagachse aufweist, und mit einer Linearführung, mit der die Baugruppe am Gehäuse in Längsrichtung verschiebbar gelagert ist, wobei das Gehäuse einen Seitengriff-Befestigungsbereich aufweist, der von dem Spannband eines Seitengriffs umschlingbar ist, wobei die Schlagachse durch den Seitengriff-Befestigungsbereich hindurch verläuft,

EP4331774 A1 beschreibt eine Werkzeugmaschine, insbesondere einen Bohrhammer oder Meisselhammer, mit einem einen Griffbereich aufweisenden Gehäuse und einer eine Schlagwerkeinrichtung und eine Antriebseinrichtung umfassenden Baugruppe, wobei die Baugruppe im Wesentlichen innerhalb des Gehäuses angeordnet ist und gegenüber dem Gehäuse bewegbar angeordnet ist.

Aufgabe der Erfindung ist es, eine Werkzeugmaschine mit beweglicher Baugruppe anzugeben, wobei die Werkzeugmaschine bei besonders geringem konstruktivem Aufwand besonders gute Betriebseigenschaften aufweist.

Die Aufgabe wird erfindungsgemäss durch eine Werkzeugmaschine mit den Merkmalen des Anspruchs 1 gelöst. Bevorzugte Ausführungsformen sind in den abhängigen Ansprüchen angegeben.

Eine erfindungsgemässe Werkzeugmaschine ist dadurch gekennzeichnet, dass die Linearführung in Längsrichtung beabstandet zum Seitengriff-Befestigungsbereich angeordnet ist.

Demgemäss ist eine räumliche und damit funktionale Trennung zwischen Linearführung und Seitengriff-Befestigungsbereich in Richtung der Schlagachse gegeben. Es wurde erkannt, dass im Seitengriff-Befestigungsbereich durch Festziehen des Spannbandes signifikante Kräfte auftreten können, die potenziell auch zu Deformationen der umschlungenen Elemente führen können. Durch die vorgesehene Trennung zwischen Seitengriff-Befestigungsbereich und Linearführung kann in konstruktiv besonders einfacher Art und Weise gewährleistet werden, dass diese Effekte nicht mit der Funktion der Linearführung interferieren. Insbesondere kann einer Reibungserhöhung an der Linearführung mit potenziell erhöhter Vibration entgegengewirkt werden.

Der Griffbereich kann insbesondere einen D-Griff definieren. Der Griffbereich ist ein hinterer Griffbereich, also in Längsrichtung Z betrachtet hinten am Gehäuse angeordnet. Der Seitengriff kann insbesondere ein Stabgriff oder ein D-Griff sein. Die erfindungsgemässe Werkzeugmaschine kann den Seitengriff umfassen, insbesondere in der Konfiguration, in der er am Seitengriff-Befestigungsbereich befestigt ist. Das Gehäuse besteht vorzugsweise aus einem Kunststoffmaterial.

Die Linearführung ist ein mechanisches Führungselement, mit dessen Hilfe die Baugruppe gegen das Gehäuse in einer Translationsbewegung auf einer Geraden, nämlich in Längsrichtung bewegt werden kann.

Soweit hier von "radial", "axial", "hinten", "vorne", und "Umfangsrichtung" die Rede ist, kann sich dies insbesondere auf die Schlagachse beziehen, soweit nicht im Einzelfall anders angegeben.

Insbesondere ist die Linearführung eine (in Längsrichtung betrachtet) vordere Linearführung, d.h. sie ist nahe einer Werkzeugaufnahme der Werkzeugmaschine und entfernt vom hinteren Griffbereich des Gehäuses angeordnet. Insbesondere kann die Linearführung die Baugruppe an der Schlagwerkeinrichtung führen. Die Linearführung kann dabei gegen die Schlagwerkeinrichtung oder einen die Schlagwerkeinrichtung umgebenden Teil eines Innengehäuses der Baugruppe wirken. Zusätzlich kann auch eine hintere Linearführung vorgesehen sein.

Insbesondere kann vorgesehen sein, dass die Linearführung relativ zum Seitengriff-Befestigungsbereich in Längsrichtung nach vorne versetzt ist. Es kann bevorzugt eine Werkzeugaufnahme vorgesehen sein, und die Linearführung, in Längsrichtung betrachtet, zwischen der Werkzeugaufnahme und dem Seitengriff-Befestigungsbereich angeordnet sein. Dies kann den konstruktiven Aufwand weiter verringern und die Betriebseigenschaften noch weiter verbessern. Die Werkzeugaufnahme ist Bestandteil der Werkzeugmaschine. Sie ist mit der Schlagwerkeinrichtung wirkverbunden und dient zur Aufnahme eines in Richtung der Schlagachse verlaufenden Werkzeuges, beispielsweise eines Meissels oder eines Bohrers.

Gemäss einer bevorzugten Ausführungsform kann die Linearführung eine an der Baugruppe angeordnete Gleithülse aufweist, an dessen radialer Aussenseite das Gehäuse zumindest mittelbar, optional auch unmittelbar, anliegt. Hierdurch kann in besonders einfacher Art und Weise eine besonders brauchbare Linearführung realisiert werden. Die Gleithülse kann beispielsweise aus einem Metallmaterial, insbesondere Stahl, bestehen, wobei das Metallmaterial auch beschichtet sein kann.

Weiterhin ist es besonders bevorzugt, dass die Linearführung eine ringförmige Abstreiferlippe aufweist, die am Gehäuse angeordnet ist, und die, insbesondere an der radialen Aussenseite der Gleithülse, an der Gleithülse zumindest mittelbar anliegt, optional auch unmittelbar. Mittels einer solchen Abstreiferlippe kann in besonders einfacher Art und Weise eine Selbstreinigungsfunktion realisiert werden, was den Wartungsaufwand reduzieren kann. Die ringförmige Abstreiferlippe kann auch eine oder mehrere Unterbrechungen aufweisen. Die Abstreiferlippe kann bevorzugt monolithisch mit Gehäuse ausgeführt werden.

Insbesondere kann vorgesehen sein, dass die Abstreiferlippe vom Gehäuse (in Richtung der Längsrichtung Z betrachtet) nach vorne vorsteht, d.h. dass die Abstreiferlippe am Gehäuse in Richtung vom Griffbereich weg zur Werkzeugaufnahme hin vorsteht. Hierdurch kann bei besonders geringem konstruktivem Aufwand eine besonders gute Wirkung der Abstreiferlippe erzielt werden.

Eine weitere bevorzugte Ausführungsform der Erfindung besteht darin, dass am Gehäuse eine Versteifungshülse angeordnet ist, welche das Gehäuse im Seitengriff-Befestigungsbereich versteift. Hierdurch kann die Resilienz der Werkzeugmaschine in besonders einfacher Art und Weise noch weiter verbessert werden. Die Versteifungshülse kann beispielsweise aus einem Metallmaterial, insbesondere Stahl, bestehen, wobei das Metallmaterial auch beschichtet sein kann. Die Versteifungshülse ist im Seitengriff-Befestigungsbereich angeordnet. Insbesondere ist die Versteifungshülse in Längsrichtung beabstandet von der Gleithülse angeordnet. Die Versteifungshülse und die Gleithülse sind insbesondere koaxial zueinander und/oder koaxial zu Schlagachse angeordnet.

Die Erfindung wird nachfolgend anhand bevorzugter Ausführungsbeispiele näher erläutert, die schematisch in den beiliegenden Figuren dargestellt sind, wobei einzelne Merkmale der nachfolgend beschriebenen Ausführungsbeispiele im Rahmen der Erfindung grundsätzlich einzeln oder in beliebiger Kombination realisiert werden können. In den Figuren zeigen schematisch:
- Fig. 1: eine stark schematisierte seitliche Schnittansicht einer ersten Ausführungsform einer Werkzeugmaschine in Ruheposition der Werkzeugmaschine;
- Fig. 2: eine teilweise transparent Detailansicht der Werkzeugmaschine aus Figur 1 im vorderen Bereich der Werkzeugmaschine;
- Fig. 3: eine perspektivische Ansicht der Werkzeugmaschine aus Figur 1 im vorderen Bereich der Werkzeugmaschine.

Die Figuren zeigen eine erste Ausführungsform einer Werkzeugmaschine 1, die vorliegend als Bohrhammer bzw. Kombihammer ausgeführt ist, bei einer alternativen Ausführung beispielsweise auch als Meisselhammer oder dergleichen ausgeführt sein kann. Die Werkzeugmaschine 1 ist vorliegend als kabellose Werkzeugmaschine mit einem Akkumulator 3 ausgeführt, kann bei einer alternativen Ausführung aber auch für einen Netzbetrieb vorgesehen sein.

Die Werkzeugmaschine 1 ist hier in einer Winkelbauweise ausgeführt und weist ein Gehäuse 5 auf, welches einen hinteren Griffbereich 7 in einer D-Form aufweist. Das Gehäuse 5, welches ein- oder mehrteilig ausgeführt sein kann, ist hier fest mit dem von einem Anwender greifbaren Griffbereich 7 verbunden. Das Gehäuse 5 ist vorliegend in Längsrichtung Z geteilt und in sogenannter Topfbauweise ausgeführt. Alternativ hierzu kann das Gehäuse 5 auch insbesondere zwei in Querrichtung X miteinander verbindbare Gehäusehälften aufweisen und in sogenannter Schalenbauweise ausgeführt sein.

Innerhalb des Gehäuses 5 ist eine Baugruppe 9 angeordnet, die eine in herkömmlicher Weise ausgeführte Schlagwerkeinrichtung 11 und eine als Elektromotor ausgeführte Antriebseinrichtung 13, die zum Antrieb der Schlagwerkeinrichtung 11 ausgeführt ist, aufweist. Die Baugruppe 9 ist vorliegend L-förmig ausgeführt.

Die Werkzeugmaschine 1 weist in herkömmlich bekannter Weise eine Werkzeugaufnahme 16 auf, über welche ein Werkzeug 17, beispielsweise ein Meissel oder dergleichen, mit der Baugruppe 9, insbesondere deren Schlagwerkeinrichtung 11, lösbar wirkverbindbar ist.

Mittels der Baugruppe 9 ist vorliegend ein Meisselbetrieb möglich, wobei im Meisselbetrieb das Werkzeug 17 oszillierend in Richtung einer Schlagachse 19 vor und zurück bewegt wird. In einem Hammerbohrbetrieb vollführt das Werkzeug 17 zusätzlich eine drehende Bewegung um die Schlagachse 19.

In den Figur 1 sind eine Längsrichtung Z, eine Hochrichtung Y und eine Querrichtung X gezeigt. X, Y und Z sind Achsen eines kartesischen Koordinatensystems und stehen jeweils senkrecht aufeinander. Die Längsrichtung Z ist ohne Einwirken einer äußeren Kraft deckungsgleich mit der Schlagachse 19, die durch eine Mittelachse des in der Werkzeugaufnahme 16 aufgenommen Werkzeugs 17 bzw. der Werkzeugaufnahme 16 definiert ist. Die Hochrichtung Y ist ohne Einwirken einer äußeren Kraft parallel zu einer Abtriebsachse der Antriebseinrichtung 13.

Die Baugruppe 9 kann ein separates Innengehäuse 21, insbesondere aus Kunststoff, aufweisen, welches insbesondere die Schlagwerkeinrichtung 11 und die Antriebseinrichtung 13 einhaust bzw. innerhalb dessen die Schlagwerkeinrichtung 11 und die Antriebseinrichtung 13 insbesondere nahezu vollständig oder vollständig angeordnet sind.

Die Werkzeugmaschine weist zudem einen Seitengriff 27 auf, der einen vorderen Griffbereich bildet. Der Seitengriff 27 ist in einem in der Nähe der Werkzeugaufnahme 16 angeordneten Seitengriff-Befestigungsbereich 62 mit dem Gehäuse 5 verbunden ist. Zum Zwecke der Verbindung mit dem Gehäuse 5 weist der Seitengriff 27 ein Spannband 28 auf, welches das Gehäuse 5 im Seitengriff-Befestigungsbereich 62 umschlingt. Das Spannband 28 umläuft hierbei die Schlagachse 19, das heisst die Schlagachse 19 verläuft durch das Spannband 28 hindurch.

Am dem im Wesentlichen aus Kunststoff bestehenden Gehäuse 5 ist eine Versteifungshülse 66 aus einem Metallmaterial, vorzugsweise aus Stahl, angeordnet ist, welche das Gehäuse 5 im Seitengriff-Befestigungsbereich 62 versteift. Im vorliegenden Ausführungsbeispiel ist die Versteifungshülse 66 im Inneren des Gehäuses 5 angeordnet. Sie kann aber auch im Gehäuse 5 eingebettet sein, oder aussenseitig am Gehäuse 5 angeordnet sein. Die Versteifungshülse 66 und das Spannband 28 überlappen sich in Längsrichtung Z, und das Spannband 28 umschlingt die Versteifungshülse 66.

In Figur 1 verläuft der Seitengriff 27 im Wesentlichen in Querrichtung X, und in den Figuren 2 und 3 verläuft er im Wesentlichen in Hochrichtung Y. Der Seitengriff ist insbesondere stufenlos in Umfangsrichtung zur Längsrichtung Z verstellbar an dem Gehäuse 5 anordenbar.

Die Baugruppe 9 ist im Gehäuse beweglich gelagert, insbesondere zumindest in Längsrichtung Z. Die Baugruppe 9 ist in den Figuren in einer der Ruheposition gezeigt, in der die Werkzeugmaschine 1 nicht betrieben wird bzw. in der die Baugruppe 9 in einer in Längsrichtung Z vorderen Endposition relativ zum Gehäuse angeordnet ist. Im Betrieb der Werkzeugmaschine entstehen durch die Wechselwirkung zwischen einem zu bearbeitenden Untergrund und dem Werkzeug 17 Vibrationen, die hauptsächlich in Richtung der Schlagachse 19, also in Längsrichtung Z wirken. Diese können über eine hintere Entkopplungseinrichtung 35 und das Gehäuse 5 übertragen werden. Es ist das Ziel durch die hintere Entkopplungseinrichtung 35 die im Betrieb der Werkzeugmaschine 1 im Bereich der Baugruppe 9 entstehenden Vibrationen bzw. Beschleunigungen möglichst stark zu reduzieren bzw. zu dämpfen.

Die hintere Entkopplungseinrichtung 35 weist Federeigenschaften und/oder Dämpfungseigenschaften in der Längsrichtung Z auf (optional kann sie zusätzlich auch in Hochrichtung Y und/oder in Querrichtung X wirken) und ist hier als Federeinrichtung mit einer Wirkungsachse im Wesentlichen in Längsrichtung Z ausgeführt. Die hier als zylindrische Schraubenfeder ausgeführte Entkopplungseinrichtung 35 drückt die Baugruppe 9 gegenüber dem Gehäuse 5 in die vordere Endposition. Es können auch mehrere Entkopplungseinrichtungen 35 vorgesehen sein, wobei beispielsweise zwei in Querrichtung X beabstandet zueinander angeordnete Entkopplungseinrichtungen 35 vorgesehen sein können. Alternativ oder zusätzlich hierzu können auch zwei in Hochrichtung Y beabstandet zueinander angeordnete Entkopplungseinrichtungen 35 vorgesehen sein.

Die Werkzeugmaschine 1 weist eine Linearführung 61 auf, mittels derer die Baugruppe 9, insbesondere deren Innengehäuse 21, am Gehäuse 5 in Längsrichtung Z verschiebbar gelagert ist. Die Linearführung 61 weist eine radial (bezogen auf die Schlagachse 19) aussenseitig am Innengehäuse 21 der Baugruppe 9 an der Baugruppe 9 angeordnete Gleithülse 65 auf. Diese Gleithülse 65 kann vorzugsweise aus einem Metallmaterial, insbesondere aus Stahl bestehen. Die Linearführung 61 weist weiterhin eine ringförmige Abstreiferlippe 6 auf, die am Gehäuse 5 angeordnet ist, und die an der radialen (bezogen auf die Schlagachse 19) Aussenseite der Gleithülse 65 anliegt. Im vorliegenden Ausführungsbeispiel ist die Abstreiferlippe 6 beispielhaft monolithisch mit dem Gehäuse 5 ausgeführt. Im vorliegenden Ausführungsbeispiel liegt die Abstreiferlippe 6 unmittelbar am Gleithülse 65 an. In einer alternativen Ausgestaltung könnte sie auch mittelbar am Gleithülse 65 anliegen. Die Abstreiferlippe 6 steht vom Gehäuse 5 noch vorne hin (also zur Werkzeugaufnahme 16 hin) vor.

Die Linearführung 61 und deren Bestandteile sind, in Längsrichtung Z betrachtet, gegenüber dem Seitengriff-Befestigungsbereich 62 und gegenüber der Versteifungshülse 66 nach vorne versetzt angeordnet. Somit sind die Linearführung 61 und deren Bestandteile, in Längsrichtung Z betrachtet, näher an der Werkzeugaufnahme 16 und/oder weiter vom Griffbereich 7 entfernt angeordnet als der Seitengriff-Befestigungsbereich 62 und als die Versteifungshülse 66.

Die Gleithülse 65 ist durchmesserkleiner ausgeführt als die Versteifungshülse 66. Die Gleithülse 65 und/oder die Versteifungshülse 66 sind koaxial zur Schlagachse 19 positioniert.

## Patentansprüche

1. Werkzeugmaschine (1), insbesondere ein Bohrhammer oder Meisselhammer, mit einem einen hinteren Griffbereich (7) aufweisenden Gehäuse (5), mit einer eine Schlagwerkeinrichtung (11) und eine Antriebseinrichtung (13) umfassenden Baugruppe (9), wobei die Baugruppe (9) zumindest teilweise innerhalb des Gehäuses (5) angeordnet ist und gegenüber dem Gehäuse (5) bewegbar angeordnet ist, wobei die Schlagwerkeinrichtung (11) eine eine Längsrichtung (Z) definierenden Schlagachse (19) aufweist, und mit einer Linearführung (61), mit der die Baugruppe (9) am Gehäuse (5) in Längsrichtung (Z) verschiebbar gelagert ist,
wobei das Gehäuse (5) einen Seitengriff-Befestigungsbereich (62) aufweist, der von dem Spannband (28) eines Seitengriffs (27) umschlingbar ist, wobei die Schlagachse (19) durch den Seitengriff-Befestigungsbereich (62) hindurch verläuft,
**dadurch gekennzeichnet,**
**dass** die Linearführung (61) in Längsrichtung (Z) beabstandet zum Seitengriff-Befestigungsbereich (62) angeordnet ist.

2. Werkzeugmaschine nach Anspruch 1,
**dadurch gekennzeichnet,**
**dass** die Linearführung (61) eine vordere Linearführung ist.

3. Werkzeugmaschine nach einem der vorstehenden Ansprüche,
**dadurch gekennzeichnet,**
**dass** eine Werkzeugaufnahme (16) vorgesehen ist, und dass die Linearführung (61), in Längsrichtung (Z) betrachtet, zwischen der Werkzeugaufnahme (16) und dem Seitengriff-Befestigungsbereich (62) angeordnet ist.

4. Werkzeugmaschine nach einem der vorstehenden Ansprüche,
**dadurch gekennzeichnet,**
**dass** die Linearführung (61) eine an der Baugruppe (9) angeordnete Gleithülse (65) aufweist, an dessen radialer Aussenseite das Gehäuse (5) zumindest mittelbar anliegt.

5. Werkzeugmaschine nach Anspruch 4,
**dadurch gekennzeichnet,**
**dass** die Linearführung (61) eine ringförmige Abstreiferlippe (6) aufweist, die am Gehäuse (5) angeordnet ist, und die an der Gleithülse (65) zumindest mittelbar anliegt.

6. Werkzeugmaschine nach Anspruch 5,
**dadurch gekennzeichnet,**
**dass** die Abstreiferlippe (6) vom Gehäuse (5) nach vorne vorsteht.

7. Werkzeugmaschine nach einem der vorstehenden Ansprüche,
**dadurch gekennzeichnet,**
**dass** am Gehäuse (5) eine Versteifungshülse (66) angeordnet ist, welche das Gehäuse (5) im Seitengriff-Befestigungsbereich (62) versteift.
